# FASCICULE DE BREVET EUROPEEN

(11) **EP 0 768 445 B1**
(45) Date de publication et mention de la délivrance du brevet: **10.01.2001**
(21) Numéro de dépôt: 96440081.6
(22) Date de dépôt: 09.10.1996
(51) Int. Cl.: E06B 9/84, E06B 9/60

(54) **Dispositif de fermeture à enroulement à axe fixe, ressort d'équilibrage et dispositif de verrouillage**
Aufrollbare Verschlusseinrichtung mit Festwelle, Federgewichtsausgleich und Verriegelungseinrichtung
Rolling closure device with fixed shaft, counterbalance spring and latching mechanism

(30) Priorité: 09.10.1995 FR 9512069
(43) Date de publication de la demande: 16.04.1997
(73) Titulaire: Tournier, Gérard, 90800 Banvillars (FR)
(72) Inventeur: Tournier, Gérard, 90800 Banvillars (FR)
(74) Mandataire: Nithardt, Roland

(56) Documents cités:
- EP-A- 0 187 685
- BE-A- 388 602
- DE-A- 2 532 604
- DE-A- 4 003 218
- DE-C- 848 613
- DE-U- 9 310 792
- FR-A- 768 981
- US-A- 2 878 865
- US-A- 3 842 892

## Description

La présente invention concerne un dispositif de fermeture à enroulement comportant un rideau composé de lames juxtaposées, un axe fixe dont les extrémités sont montées dans un bâti dormant, au moins une bobine pourvue d'au moins un ressort d'équilibrage à spirale dont l'extrémité extérieure est couplée solidairement à ladite bobine, cette bobine étant montée sur l'axe fixe et étant solidaire d'au moins une lame supérieure dudit rideau autour de laquelle il s'enroule, ce dispositif de fermeture comportant un dispositif de verrouillage mécanique agencé pour arrêter la chute du rideau en cas de rupture du ressort d'équilibrage ou de la fixation de ce ressort.

L'invention concerne plus particulièrement les rideaux métalliques à enroulement de garages, devantures de magasins, bâtiments industriels ou autres, les grilles à enroulement de vitrines de magasin ou autres locaux, les stores, les portes souples et toutes autres fermetures similaires à enroulement au-dessus d'une baie.

Les rideaux, stores, grilles ou autres dispositifs de fermeture à enroulement sont traditionnellement équilibrés par un ou plusieurs ressorts à spirale du type ressort à barillet. Ces ressorts sont constitués d'une lame de métal de section rectangulaire enroulée à plat en spirale. Après avoir été enroulée autour d'un axe, cette lame est placée dans une boîte métallique appelée bobine, tambour, barillet, camembert ou boîte à ressort.

Ces ressorts à spirale ont pour fonction de restituer l'énergie emmagasinée sous la forme d'un couple grâce à une déformation angulaire de plusieurs tours. L'énergie ainsi emmagasinée pendant la descente du rideau de la fermeture est restituée lors de son ouverture.

Ces fermetures ne sont généralement pas protégées en cas de défaut, de choc ou d'usure du système d'équilibrage, par exemple en cas de rupture du ressort à spirale, ce qui les rend de ce fait dangereuses pour l'utilisateur. La rupture du ressort à spirale peut provoquer la chute rapide du rideau représentant une masse pouvant atteindre plusieurs dizaines et même plusieurs centaines de kilogrammes, cette masse étant située au-dessus de l'utilisateur ou du public dans le cas d'une grille de devanture d'un magasin par exemple.

On connaît des systèmes "antichute" de type centrifuge capables de détecter une survitesse du rideau, mais incapables de détecter la rupture d'un seul ressort. Ces dispositifs sont utilisés sur des fermetures généralement motorisées à axes centraux tournants.

On connaît également un dispositif de sécurité décrit dans le brevet américain US-A-2 878 865 appliqué au dispositif d'entraînement motorisé de l'axe tournant d'une fermeture à enroulement. Ce dispositif de sécurité utilise le principe du décalage angulaire entre deux pièces pour provoquer l'arrêt de l'axe tournant en cas de rupture de la chaîne de transmission. En cas de rupture d'un ressort d'équilibrage, le rideau peut commencer à tomber et seulement après ce mouvement le rideau est arrêté par ledit dispositif.

Le brevet belge BE-A-388 602 décrit un autre dispositif de sécurité destiné à un volet roulant et constitué d'un frein à cliquet agencé pour freiner la descente du volet et empêcher sa chute en cas de rupture de la commande du volet. Ce dispositif est sollicité en friction à chaque descente du volet et ne peut être utilisé que pour des faibles charges.

Par conséquent, il n'existe actuellement aucun dispositif connu capable de détecter la rupture d'au moins un des ressorts d'équilibrage dans les fermetures à axes centraux fixes, c'est-à-dire dans lesquelles la bobine qui supporte le rideau et renferme le ressort d'équilibrage est en rotation autour d'un axe fixe.

La présente invention a pour objet principal d'améliorer la sécurité des fermetures à enroulement en vue de répondre aux exigences des normes et décrets en vigueur concernant les fermetures pour baies libres tant en France qu'à l'étranger et notamment pour ce qui concerne la France :
1) La norme NF P 25362 du mois d'octobre 1992 : spécifications techniques et règles de sécurité s'appliquant aux fermetures pour baies libres et portails. Cette norme exige au paragraphe 10.1 que : "Les fermetures à effacement vertical doivent comporter un dispositif de retenue, non sollicité en fonctionnement normal, empêchant la chute du rideau dans le cas de rupture d'un ressort de compensation".
2) Le décret n° 92-333 du 31 mars 1992 (J.O. du 01.04.1992) précise également à l'article R 232-1-2 que : "Les portes et portails s'ouvrant vers le haut doivent être munis d'un système de sécurité les empêchant de retomber".
3) L'arrêté du Ministère du Travail du 21 décembre 1993 (J.O. du 13.01.1994) exige pour les portes et portails des installations existantes ou nouvelles aux articles 2 et 5 que : "La porte ou le portail doit rester solidaire de son support".

Plus particulièrement, l'invention concerne un dispositif de fermeture d'après le préambule de la revendication 1.

Ce dispositif de verrouillage, objet de l'invention, est destiné à équiper les différentes fermetures mentionnées en préambule, au moment de leur fabrication, de même qu'à équiper les fermetures existantes in situ, dans le cadre des remises en conformité exigées par les arrêtés et décrets cités ci-dessus.

Ces buts sont atteints par un dispositif de fermeture tel que défini en préambule et caractérisé en ce que le dispositif de verrouillage est placé entre l'axe fixe et le ressort d'équilibrage, l'extrémité intérieure du ressort étant solidaire de ce dispositif de verrouillage, lequel est agencé pour coupler positivement la bobine à l'axe fixe, en cas de rupture du ressort d'équilibrage, après un déplacement angulaire α défini entre le dispositif de verrouillage et l'axe fixe, ce déplacement étant contrôlé par un élément de rappel monté entre ledit dispositif de verrouillage et ledit axe fixe.

Le principe de base de l'invention consiste donc à créer un jeu ou décalage en rotation d'un angle α, de façon à permettre le déplacement du dispositif de verrouillage par rapport à l'axe fixe lors de la mise en tension du ressort d'équilibrage. Ce déplacement en rotation est utilisé dans le cas d'une rupture ou d'une défaillance de l'équilibrage par exemple en cas de rupture dudit ressort. Ce déplacement, obtenu grâce à un élément de rappel, permet d'actionner le dispositif de verrouillage en vue de bloquer en rotation la bobine d'entraînement du rideau par rapport à l'axe central fixe de façon à immobiliser l'ensemble. Ce déplacement peut également être utilisé pour déclencher un contact électrique dans le but d'arrêter une éventuelle motorisation.

Selon une première forme de réalisation de l'invention, le dispositif de verrouillage est prévu à l'extérieur de la bobine et comporte un fourreau cylindrique coaxial à l'axe fixe et agencé pour pouvoir se déplacer par rapport audit axe sur un secteur angulaire défini et sensiblement égal à l'angle α, ce fourreau étant agencé pour porter la bobine, l'extrémité intérieure du ressort à spirale étant solidaire du fourreau, ledit fourreau portant un élément de blocage mobile agencé pour coopérer avec un dispositif d'arrêt solidaire de ladite bobine.

Dans cette première forme de réalisation, le dispositif de verrouillage comporte un élément d'entraînement dudit élément de blocage, cet élément d'entraînement étant fixé à une pièce de liaison solidaire dudit axe fixe, ladite pièce de liaison étant couplée au fourreau par ledit élément de rappel.

D'une manière avantageuse, l'élément de blocage mobile est porté par un disque solidaire dudit fourreau, l'élément de blocage et le disque se superposant au moins partiellement et communiquant avec ledit élément d'entraînement au travers d'ouvertures respectivement ménagées dans l'élément de blocage et le disque.

De préférence, l'ouverture prévue dans le disque présente une forme d'arc de cercle centré sur l'axe fixe et s'étend sur un secteur angulaire sensiblement égal audit angle *α* dans lequel se déplace ledit élément d'entraînement entraînant avec lui l'élément de blocage entre deux positions angulaires stables, une position passive dans laquelle l'élément de blocage n'est pas en prise avec le dispositif d'arrêt et autorise la rotation de la bobine et l'entraînement du rideau de la fermeture, et une position active dans laquelle l'élément de blocage est en prise avec le dispositif d'arrêt et immobilise la bobine et ledit rideau.

L'élément de blocage comporte avantageusement un cliquet, mais peut comporter toute autre pièce appropriée et le dispositif d'arrêt comporte un roue à rochet, mais peut également comporter toute autre pièce appropriée.

Dans cette forme de réalisation de l'invention, l'élément de rappel comporte un ressort excentré par rapport audit doigt d'entraînement et dont les extrémités sont reliées au disque et à la pièce de liaison, ce ressort étant agencé pour équilibrer ladite position passive en fonctionnement normal et pour activer ladite position active en cas d'anomalie.

Dans une seconde forme de réalisation, le dispositif de verrouillage est prévu à l'intérieur de la bobine et comporte un moyeu central entourant partiellement l'axe fixe, ce moyeu étant constitué de deux parties, une première partie fixe appelée moyeu fixe solidaire de l'axe fixe et une seconde partie mobile appelée moyeu mobile solidaire de l'extrémité intérieure du ressort d'équilibrage, le moyeu mobile étant agencé pour pouvoir se déplacer par rapport au moyeu fixe d'un secteur angulaire sensiblement égal à l'angle α, l'un des moyeu portant un élément de blocage mobile agencé pour coopérer avec un dispositif d'arrêt solidaire de la bobine.

De préférence, l'élément de blocage mobile est constitué d'un cliquet monté pivotant autour d'un axe A sur un flanc du moyeu fixe, l'axe A étant parallèle à l'axe fixe, ce cliquet étant agencé pour s'étendre au-delà du moyeu fixe, l'avant du cliquet étant destiné à coopérer avec le dispositif d'arrêt de la bobine et l'arrière du cliquet étant couplé à l'élément de rappel.

Dans cette seconde forme de réalisation, le dispositif de verrouillage comporte un doigt de retenue du cliquet, ce doigt de retenue étant prévu sur le moyeu mobile et agencé pour s'engager dans un logement correspondant prévu dans la partie avant du cliquet, la partie arrière du cliquet étant couplée au moyeu mobile par ledit élément de rappel.

Le moyeu mobile est avantageusement séparé du moyeu fixe d'un jeu angulaire sensiblement égal à l'angle *α* définissant deux positions stables du moyeu mobile, une position passive dans laquelle le cliquet est maintenu par le doigt de retenu, autorisant la rotation de la bobine et le mouvement du rideau, et une position active dans laquelle le cliquet est libéré du doigt de retenue, est pivoté par l'élément de rappel et s'engage dans le dispositif d'arrêt de la bobine, immobilisant la bobine et le rideau.

De manière préférentielle, les moyeux fixe et mobile comportent sur leurs faces en regard des formes complémentaires agencées pour guider en rotation le moyeu mobile par rapport au moyeu fixe.

Dans cette variante de réalisation, le dispositif d'arrêt de la bobine est avantageusement constitué par le boîtier de cette bobine, lequel comporte deux parois latérales parallèles assemblées par des barrettes transversales réparties à la périphérie de la bobine et agencées pour servir de butée d'arrêt pour le cliquet.

L'élément de rappel peut comporter un ressort excentré par rapport au doigt de retenue et dont les extrémités sont reliées au moyeu mobile et à la partie arrière du cliquet, ce ressort étant agencé pour équilibrer ladite position passive en fonctionnement normal et pour activer ladite position active en cas d'anomalie.

Le dispositif de fermeture à enroulement selon l'invention peut comporter un dispositif de déverrouillage prévu sur au moins une des extrémités de l'axe fixe et agencé pour autoriser le déroulement manuel du rideau après l'actionnement du dispositif de verrouillage.

Dans ce cas, le dispositif de déverrouillage comporte au moins un manchon de section non circulaire, monté à l'extrémité de l'axe fixe et au moins un support monté dans le bâti dormant, ce support comportant deux logements placés côte à côte, ouverts vers le haut et communiquant entre eux, un premier logement de section complémentaire à celle du manchon correspondant à la position normale de l'axe fixe en fonctionnement, et un second logement de section circulaire correspondant à la position déverrouillée de l'axe fixe.

Ce dispositif de déverrouillage peut être complété par un organe de fermeture desdits logements, cet organe étant démontable et agencé pour permettre le dégagement complet de l'axe fixe.

La présente invention et ses avantages apparaîtront mieux dans la description suivante de plusieurs exemples de réalisation, non limitatifs, en référence aux dessins annexés, dans lesquels :
- la figure 1 est une vue schématique d'un dispositif de fermeture à enroulement selon l'invention,
- la figure 2 est une vue partielle en perspective d'une première forme de réalisation du dispositif de l'invention, montrant le dispositif de verrouillage en position active,
- la figure 3 est une vue en coupe axiale du dispositif de la figure 2,
- la figure 4 est une vue de côté du dispositif de la figure 3 illustrant plus particulièrement la pièce solidaire de l'axe fixe, le disque supportant le cliquet et le ressort de rappel,
- la figure 5 est une vue de côté du dispositif de la figure 3 détaillant le cliquet, la roue à rochet et le microcontact électrique,
- la figure 6 est une vue en perspective d'une seconde forme de réalisation du dispositif de l'invention,
- la figure 7 est une vue de côté du dispositif de la figure 6 en position passive,
- la figure 8 est une vue de côté du dispositif de la figure 6 en position active,
- la figure 9 est une vue suivant l'axe longitudinal du dispositif de la figure 6,
- la figure 10 est une vue en perspective du dispositif de verrouillage en position normale, et
- la figure 11 est une vue en perspective du dispositif de la figure 10 en position déverrouillée.

En référence à la figure 1, le dispositif de fermeture à enroulement 10 selon l'invention, illustré partiellement, comporte un axe central fixe 1 sur lequel sont montées au moins deux bobines 2, dont une seule est représentée. Chaque bobine 2 est pourvue d'un ressort d'équilibrage à spirale. Le dispositif de fermeture 10 comporte un rideau 4 composé de lames 5 juxtaposées et s'enroulant autour des bobines 2. Le rideau 4 est couplé solidairement aux bobines 2 par au moins sa lame supérieure à l'aide de boulons, de soudure ou de tout autre moyen approprié. L'axe fixe 1 est monté à ses deux extrémités 1' dans un bâti dormant 6 de manière à être bloqué en rotation. Le nombre des bobines 2 réparties sur l'axe fixe 1 est fonction du poids et des dimensions du rideau 4 de la fermeture. Chaque bobine 2 est équipée d'un dispositif de verrouillage 50. Pour des questions de clarté, les figures et la description correspondante ne tiennent compte que d'une seule bobine et d'un seul dispositif de verrouillage.

Les figures 2 à 5 illustrent une première forme de réalisation du dispositif de verrouillage 20 de l'invention, prévu à l'extérieur de la bobine 2. Il comporte un fourreau 21 coaxial à l'axe fixe 1 sur lequel est montée la bobine 2. Ce fourreau 21 se présente sous la forme d'une pièce tubulaire réalisée en une ou deux parties pour faciliter le montage. Il est équipé d'un étoquiau 22 pour fixer l'extrémité intérieure du ressort d'équilibrage 3, l'extrémité extérieure du ressort 3 étant fixée sur la face intérieure de la bobine 2 par une vis ou un étoquiau 23.

Un ensemble de trous traversants 24 est prévu sur la bobine 2, l'axe fixe 1 et le fourreau 21 de façon à se superposer. Cet ensemble de trous permet d'immobiliser en rotation les trois éléments à l'aide d'une goupille mobile non représentée afin de permettre la prétension du ressort 3 en usine.

La bobine 2 peut être équipée de roulements à billes ou à aiguilles (non représentés) sur les deux paliers en rotation sur le fourreau 21, ceci afin d'éviter une usure prématurée des paliers et de faciliter les manoeuvres d'ouverture et de fermeture dudit rideau 4.

Le fourreau 21 est pourvu à une extrémité d'une lumière 25 qui s'étend sur un angle α et reçoit une goupille ou un boulon 26, ladite goupille étant solidaire de l'axe fixe 1. Le diamètre de la lumière 25 est légèrement supérieur au diamètre de la goupille 26 de façon à permettre une rotation aisée du fourreau 21 sur l'axe fixe 1.

L'autre extrémité du fourreau 21 est équipée d'un disque 27 rendu solidaire du fourreau par des soudures ou par tout autre moyen de fixation adapté. Le disque 27 est pourvu d'au moins un trou 28 pour la fixation d'au moins un cliquet 30 par une vis 29 et comporte sur son pourtour deux butées 31 destinées à servir d'arrêt au cliquet 30 en position active (figure 5).

Une fenêtre 32, en forme d'arc de cercle centré sur l'axe fixe 1, est prévue dans le disque 27 afin de permettre le passage d'un doigt d'entraînement 33 qui sert à actionner le cliquet 30 au travers d'une fenêtre 30' suivant l'état du ressort d'équilibrage 3. Un ou plusieurs points de fixation 34 d'un ressort de rappel 35 peuvent également être aménagés sur ledit disque 27 sous la forme d'un axe, d'une vis ou de tout autre moyen adapté.

Un manchon 36 est rendu solidaire de l'axe fixe 1 par l'intermédiaire d'une goupille 37, d'un boulon ou tout autre moyen de fixation adapté. Ce manchon 36 est solidaire d'une pièce de liaison 38 fixée par soudure ou par un autre moyen similaire. La pièce de liaison 38 est équipée du doigt d'entraînement 33 destiné à actionner le cliquet 30. Deux trous 39 sont prévus dans la pièce de liaison 38 pour permettre la fixation du ressort de rappel 35 suivant la disposition gauche ou droite. Un ou plusieurs ressorts de rappel 35 sont en tension permanente entre la pièce de liaison 38 solidaire de l'axe fixe 1 et le disque 27 solidaire de l'extrémité intérieure du ressort d'équilibrage 3 et supportant le cliquet 30.

Une roue à rochet 40 est rendue solidaire de la bobine 2 à l'aide de boulons 41, rivets, soudures ou tout autre moyen approprié. Elle est de préférence conçue en deux demi-pièces identiques de façon à pouvoir être montée sur la bobine 2 sans démonter l'axe fixe 1. Cette roue à rochet 40 est pourvue d'encoches 42, de dents, d'entailles, de trous ou d'autres aspérités sur son pourtour de façon à présenter des butées d'arrêt lors du positionnement actif du cliquet 30, afin de permettre une immobilisation rapide et efficace de la bobine 2.

Un microrupteur ou fin de course 92 peut être prévu sur le disque 27. Le microrupteur peut être actionné par le cliquet 30 ou par toute autre pièce en déplacement. Il est utilisé pour fournir une information électrique destinée à une éventuelle motorisation de la fermeture afin d'arrêter tout mouvement en cas de défaillance du système d'équilibrage ou d'une mise en action accidentelle du dispositif de verrouillage.

Le cliquet 30 peut avoir différentes formes suivant les types de ressort 35, de doigt d'entraînement 33, de roue à rochet 40 ou selon le fonctionnement désiré. Le déclenchement de ce cliquet 30 peut également être provoqué par différents systèmes sous l'action du déplacement du fourreau 21 par rapport à l'axe fixe 1.

Pour une question de facilité de montage, le choix du type de ressort s'est porté sur un ressort de traction, mais ce ressort peut être remplacé par tout autre ressort ou moyen équivalent approprié.

Le fonctionnement de cette première forme de réalisation du dispositif selon l'invention est détaillé ci-après.

Dans cette réalisation, le système d'équilibrage classique des dispositifs de fermeture à enroulement est modifié par le fait que la bobine 2 contenant le ressort d'équilibrage à spirale 3 n'est pas montée directement sur l'axe fixe 1 mais sur une pièce intermédiaire appelée ici fourreau 21. L'étoquiau 22 normalement solidaire de l'axe fixe 1 est ici solidaire du fourreau 21 de façon à permettre la libre rotation du fourreau 21 sur l'axe fixe 1. Le ressort d'équilibrage 3 est donc en tension par rapport au fourreau 21 et non plus par rapport à l'axe fixe 1 comme sur les dispositifs de fermeture non équipés d'un dispositif de verrouillage. Les lames 5 du rideau 4 sont fixées sur les bobines 2 d'une manière traditionnelle.

Sous l'effet de la rotation de la bobine 2 dans le sens de la force F, rotation provoquée par la descente du rideau 4, le ressort d'équilibrage à spirale 3 emmagasine de l'énergie symbolisée par la force R qui est ensuite restituée pendant la remontée du rideau 4. La mise en tension du ressort à spirale 3 a également pour effet de provoquer la rotation du fourreau 21 par rapport à l'axe fixe 1. Cette rotation s'étend sur l'angle α contrôlé par le débattement de la goupille 26 dans la lumière 25 prévue dans le fourreau 21.

La rotation dudit fourreau 21 provoque la rotation du disque 27 et la mise en tension du ressort de rappel 35. La rotation du disque 27 génère, par l'intermédiaire du doigt d'entraînement 33 fixe, le dégagement du cliquet 30 des encoches 42 de la roue à rochet 40, permettant ainsi la libre rotation de la bobine 2 par rapport à l'axe fixe 1 et autorisant de ce fait l'utilisation du dispositif de fermeture 10.

Le déplacement du cliquet 30 rétablit également le contact électrique du microrupteur 92 et permet ainsi l'utilisation de l'éventuelle motorisation de la fermeture qui commande la rotation des bobines 2.

On comprend aisément qu'une rupture du ressort d'équilibrage 3 ou de l'une de ses fixations 22 ou 23 provoque l'annulation de la force R sur la bobine 2 alors que, simultanément, le ressort de rappel 35 se détend et provoque la rotation du fourreau 21 par la rotation du disque 27.

Le doigt d'entraînement 33 prévu sur la pièce 38 solidaire de l'axe fixe 1 change de position dans l'ouverture 32 prévue à cet effet. Ce déplacement entraîne le cliquet 30 qui vient se loger dans une des encoches 42 de la roue à rochet 40 provoquant ainsi l'arrêt quasi immédiat de la bobine 2 et de la chute du rideau 4 de la fermeture. La position active du cliquet 30 est représentée en pointillés sur la figure 5. La course du cliquet 30 est contrôlée par la butée 31. Le déplacement du cliquet 30 provoque également l'arrêt immédiat de la motorisation par l'intermédiaire du microrupteur électrique 92.

Les figures 6 à 9 illustrent une seconde forme de réalisation du dispositif de verrouillage 50 de l'invention, prévu à l'intérieur de la bobine 2. Il comporte un moyeu central 51 coaxial à l'axe fixe 1 et l'entourant partiellement. Ce moyeu 51 est constitué de deux parties, une première fixe 52 appelée moyeu fixe et une seconde mobile 53 appelée moyeu mobile. Le moyeu fixe 52 est couplé solidairement à l'axe fixe 1 par au moins une vis 54 ou par tout autre moyen approprié. Il est formé d'un secteur cylindrique s'étendant sur un angle inférieur à 90°. Le moyeu mobile 53 est libre en rotation sur l'axe fixe 1 et est formé d'un secteur cylindrique s'étendant sur un angle supérieur à 180° afin d'être maintenu autour dudit axe 1. Les deux moyeux 52, 53 sont séparés d'un jeu angulaire égal à un angle α défini par le secteur angulaire resté libre sur 360°. Les moyeux 52, 53 présentent sur leurs faces en regard des formes complémentaires agencées pour guider le moyeu mobile 53 par rapport au moyeu fixe 52. Les formes complémentaires illustrées dans la figure 9 comportent une rainure 52' sur le moyeu fixe 52 et un rail 53' sur le moyeu mobile 53, mais ne sont pas limitatives.

La bobine 2 peut être équipée de roulements à billes ou à aiguilles (non représentés) sur les deux paliers en rotation sur l'axe fixe 1, ceci afin d'éviter une usure prématurée des paliers et de faciliter les manoeuvres d'ouverture et de fermeture du rideau 4. Cette bobine 2 est formée d'un boîtier constitué de deux parois latérales parallèles 7 reliées par des barrettes 8 réparties sur le périmètre extérieur de cette bobine.

L'extrémité intérieure du ressort d'équilibrage 3 est fixée au moyeu mobile 53 par au moins un étoquiau 55 ou par tout autre moyen approprié, l'extrémité extérieure du ressort 3 étant fixée sur une des barrettes 8 au moyeu d'un étoquiau 9, d'une vis ou de tout autre moyen de fixation.

Le moyeu fixe 52 porte sur un de ses flancs un cliquet 60 pivotant autour d'un axe A défini par une vis de fixation 61 parallèle à l'axe fixe 1. Ce cliquet 60 est constitué d'une tôle en forme de croissant de lune s'étendant au-delà du moyeu fixe 52, par une partie avant destinée à coopérer avec le dispositif d'arrêt de la bobine 2 et par une partie arrière couplée à un ressort de rappel 65.

Le moyeu mobile 53 porte sur un de ses flancs un doigt de retenue 63 en forme de coin et agencé pour s'engager dans un logement 64 correspondant prévu dans la partie avant du cliquet 60. Ce doigt de retenue 63 maintient le cliquet 60 en position passive.

Le moyeu mobile 53 est couplé à l'une des extrémités du ressort de rappel 65 dans un trou de fixation 66, l'autre extrémité étant fixée dans un trou correspondant 67 prévu dans la partie arrière du cliquet 60. Le moyeu mobile 53 porte deux oreilles 68 parallèles en prolongement de ses flancs et agencées pour guider le ressort d'équilibrage 3, notamment en cas de rupture pour l'isoler du dispositif de verrouillage 50. Le trou de fixation 66 est prévu dans l'oreille 68 correspondante.

Le dispositif d'arrêt de la bobine 2 est constitué par le boîtier de cette bobine 2 et notamment par les barrettes transversales 8, ce qui permet de simplifier considérablement l'ensemble du dispositif de verrouillage, réduisant ainsi les coûts.

Pour une question de facilité de montage, le choix du type de ressort s'est porté sur un ressort de traction, mais ce ressort peut être remplacé par tout autre ressort ou moyen équivalent approprié.

Le fonctionnement de cette seconde forme de réalisation du dispositif selon l'invention est détaillé ci-après.

Dans cette seconde réalisation, le système d'équilibrage classique des dispositifs de fermeture à enroulement est modifié par le fait que la bobine 2 contenant le ressort d'équilibrage à spirale 3 est équipée du dispositif de verrouillage 50. L'étoquiau 55 normalement solidaire de l'axe fixe 1 est ici solidaire du moyeu mobile 53 de manière à permettre la libre rotation de ce moyeu sur l'axe fixe 1. Le ressort d'équilibrage 3 est donc en tension par rapport au moyeu mobile 53 et non plus par rapport à l'axe fixe 1 comme précédemment. Les lames 5 du rideau 4 sont comme dans le cas précédent fixées sur les bobines 2 d'une manière traditionnelle.

Sous l'effet de la rotation de la bobine 2 dans le sens de la force F, rotation provoquée par la descente du rideau 4, le ressort d'équilibrage à spirale 3 emmagasine de l'énergie symbolisée par la force R qui est ensuite restituée pendant la remontée du rideau 4. La mise en tension du ressort à spirale 3 a également pour effet de provoquer la rotation du moyeu mobile 53 par rapport à l'axe fixe 1. Cette rotation s'étend sur l'angle α contrôlée par le jeu angulaire existant entre le moyeu mobile 53 et le moyeu fixe 52.

La rotation du moyeu mobile 53 provoque la mise en tension du ressort de rappel 65 et génère, par l'introduction du doigt de retenue 63 dans le logement 64, le dégagement du cliquet 60 de la barrette 8, permettant ainsi la libre rotation de la bobine 2 par rapport à l'axe fixe 1 et autorisant de ce fait l'utilisation du dispositif de fermeture 10.

On comprend aisément qu'une rupture du ressort d'équilibrage 3 ou de l'une de ses fixations 55 ou 9 provoque l'annulation de la force R sur la bobine 2 alors que, simultanément, le ressort de rappel 65 se détend et provoque la rotation du moyeu mobile 53.

Le doigt de retenue 63 solidaire du moyeu mobile 53 se dégage du logement 64 libérant le cliquet 60 qui, sous l'effet du ressort de rappel 65, pivote et vient se loger entre deux barrettes 8 de la bobine 2, provoquant ainsi l'arrêt quasi immédiat de la bobine 2 et de la chute du rideau 4 de la fermeture.

La course du cliquet 60 est contrôlée par sa partie arrière qui bute contre l'axe fixe 1.

Dans cette variante, il peut être prévu d'associer un microrupteur électrique afin de détecter le déclenchement du dispositif de verrouillage.

Cette seconde variante de réalisation a été spécialement conçue pour équiper les dispositifs de fermeture à enroulement sortie d'usine. En effet, l'intégration d'un dispositif de verrouillage à l'intérieur des bobines d'équilibrage nécessite l'utilisation de nouvelles bobines par rapport aux bobines traditionnellement utilisées. Ceci implique bien entendu une réduction considérable du prix de revient du dispositif de verrouillage compte tenu de la réduction du nombre de pièces engendrée.

Les figures 10 et 11 illustrent un dispositif de déverrouillage 70 prévu à au moins une extrémité de l'axe fixe 1 et agencé pour permettre d'intervenir sur le dispositif de fermeture 10 après incident. En effet, après actionnement du dispositif de verrouillage 20 ou 50, il est impossible de dérouler le rideau 4 étant donné que les bobines 3 sont bloquées en rotation. Ce dispositif de déverrouillage 70 permet d'autoriser le déroulement du rideau 4 malgré ce blocage.

Il comporte un manchon 71 de section non circulaire prévu à l'extrémité de l'axe fixe 1 et un support 72 en tôle monté dans le bâti dormant. Ce support 72 comporte deux logements 73, 74 placés côte à côte, ouverts vers le haut et communiquant entre eux. Le premier logement 73 présente une section non circulaire complémentaire à celle du manchon 71 et correspond à la position normale de fonctionnement de l'axe fixe 1. Du fait que les sections ne sont pas circulaires, cet axe 1 est bloqué en rotation. Le second logement 74, situé de préférence devant le premier, présente une section circulaire et correspond à la position déverrouillée de l'axe fixe 1. Si l'axe fixe 1 est placé dans ce second logement 74, le manchon 71 peut tourner et il est alors possible de dérouler le rideau 4 en faisant tourner l'axe 1.

Ce dispositif de déverrouillage 70 comporte encore un organe de fermeture 75 des logements 73, 74, situé au-dessus d'eux et démontable pour pouvoir sortir complètement l'axe fixe 1 du support 72.

La présente invention n'est pas limitée aux exemples de réalisation décrits dans les dessins. Notamment, le dispositif de verrouillage peut être adapté à tout type de fermeture à enroulement comme, par exemple, des volets roulants.

## Revendications

1. Dispositif de fermeture à enroulement (10) comportant un rideau (4) composé de lames (5) juxtaposées, un axe fixe (1) dont les extrémités sont montées dans un bâti dormant, au moins une bobine (2) pourvue d'au moins un ressort d'équilibrage (3) à spirale dont l'extrémité extérieure est couplée solidaire à ladite bobine, cette bobine étant montée sur l'axe fixe et étant solidaire d'au moins une lame supérieure (5) dudit rideau (4) autour de laquelle il s'enroule, ce dispositif de fermeture comportant un dispositif de verrouillage mécanique (20, 50) agencé pour arrêter la chute du rideau (4) en cas de rupture du ressort d'équilibrage (3) ou de la fixation de ce ressort, caractérisé en ce que le dispositif de verrouillage (20,50) est placé entre l'arbre fixe (1) et le ressort d'équilibrage (3), l'extrémité intérieure du ressort (3) étant solidaire de ce dispositif de verrouillage (20,50), lequel est agencé pour coupler positivement la bobine (2) à l'axe fixe (1), en cas de rupture du ressort d'équilibrage, après un déplacement angulaire *α* défini entre le dispositif de verrouillage (20,50) et l'axe fixe (1), ce déplacement étant contrôlé par un élément de rappel (35,65) monté entre ledit dispositif de verrouillage (20,50) et ledit axe fixe (1).

2. Dispositif selon la revendication 1, caractérisé en ce que le dispositif de verrouillage (20) est prévu à l'extérieur de la bobine (2) et comporte un fourreau cylindrique (21) coaxial à l'axe fixe (1) et agencé pour pouvoir se déplacer par rapport audit axe sur un secteur angulaire défini et sensiblement égal à l'angle *α,* ce fourreau (21) étant agencé pour porter la bobine (2), l'extrémité intérieure du ressort (3) à spirale étant solidaire du fourreau (21), et en ce que ledit fourreau (21) porte un élément de blocage mobile (30) agencé pour coopérer avec un dispositif d'arrêt (40) solidaire de ladite bobine (2).

3. Dispositif selon la revendication 2, caractérisé en ce que le dispositif de verrouillage (20) comporte un élément d'entraînement (33) dudit élément de blocage (30), cet élément d'entraînement étant fixé à une pièce de liaison (38) solidaire dudit axe fixe (1) et en ce que la pièce de liaison (38) est couplée au fourreau (21) par ledit élément de rappel (35).

4. Dispositif selon la revendication 3, caractérisé en ce que l'élément de blocage mobile (30) est porté par un disque (27) solidaire dudit fourreau (21) et en ce que l'élément de blocage (30) et le disque (27) se superposent au moins partiellement et communiquent avec ledit élément d'entraînement (33) au travers d'ouvertures (30',32) respectivement ménagées dans l'élément de blocage (30) et le disque (27).

5. Dispositif selon la revendication 4, caractérisé en ce que l'ouverture (32) prévue dans le disque (27) présente une forme d'arc de cercle centré sur l'axe fixe (1) et s'étend sur un secteur angulaire sensiblement égal audit angle *α* dans lequel se déplace ledit élément d'entraînement (33) entraînant avec lui l'élément de blocage (30) entre deux positions angulaires stables, une position passive dans laquelle l'élément de blocage (30) n'est pas en prise avec le dispositif d'arrêt (40) et autorise la rotation de la bobine et l'entraînement du rideau (4) de la fermeture, et une position active dans laquelle l'élément de blocage (30) est en prise avec le dispositif d'arrêt (40) et immobilise la bobine (2) et ledit rideau (4).

6. Dispositif selon la revendication 2, caractérisé en ce que l'élément de blocage comporte un cliquet (30) et le dispositif d'arrêt comporte une roue à rochet (40).

7. Dispositif selon la revendication 2, caractérisé en ce que l'élément de rappel comporte un ressort (35) excentré par rapport audit doigt d'entraînement (33) et dont les extrémités sont reliées au disque (27) et à la pièce de liaison (38), ce ressort étant agencé pour équilibrer ladite position passive en fonctionnement normal et pour activer ladite position active en cas d'anomalie.

8. Dispositif selon la revendication 1, caractérisé en ce que le dispositif de verrouillage (50) est prévu à l'intérieur de la bobine (2) et comporte un moyeu central (51) entourant partiellement l'axe fixe (1), ce moyeu étant constitué de deux parties, une première partie fixe appelée moyeu fixe (52) solidaire de l'axe fixe (1) et une seconde partie mobile appelée moyeu mobile (53) solidaire de l'extrémité intérieure du ressort d'équilibrage (3), le moyeu mobile (53) étant agencé pour pouvoir se déplacer par rapport au moyeu fixe (52) d'un secteur angulaire sensiblement égal à l'angle *α,* l'un des moyeux portant un élément de blocage mobile (60) agencé pour coopérer avec un dispositif d'arrêt (8) solidaire de la bobine (2).

9. Dispositif selon la revendication 8, caractérisé en ce que l'élément de blocage mobile est constitué d'un cliquet (60) monté pivotant autour d'un axe A sur un flanc du moyeu fixe (52), l'axe A étant parallèle à l'axe fixe (1), ce cliquet étant agencé pour s'étendre au-delà du moyeu fixe, l'avant du cliquet étant destiné à coopérer avec le dispositif d'arrêt (8) de la bobine et l'arrière du cliquet étant couplé à l'élément de rappel (65).

10. Dispositif selon la revendication 9, caractérisé en ce que le dispositif de verrouillage (50) comporte un doigt de retenue (63) du cliquet (60), ce doigt de retenue étant prévu sur le moyeu mobile (53) et agencé pour s'engager dans un logement (64) correspondant prévu dans la partie avant du cliquet (60), la partie arrière du cliquet étant couplée au moyeu mobile (53) par ledit élément de rappel (65).

11. Dispositif selon la revendication 10, caractérisé en ce que le moyeu mobile (53) est séparé du moyeu fixe (52) d'un jeu angulaire sensiblement égal à l'angle α définissant deux positions stables du moyeu mobile, une position passive dans laquelle le cliquet (60) est maintenu par le doigt de retenu (63), autorisant la rotation de la bobine (2) et le mouvement du rideau (4), et une position active dans laquelle le cliquet (60) est libéré du doigt de retenue (63), est pivoté par l'élément de rappel (65) et s'engage dans le dispositif d'arrêt (8) de la bobine, immobilisant la bobine (2) et le rideau (4).

12. Dispositif selon la revendication 8, caractérisé en ce que les moyeux fixe (52) et mobile (53) comportent sur leurs faces en regard des formes complémentaires (52',53') agencées pour guider en rotation le moyeu mobile (53) par rapport au moyeu fixe (52).

13. Dispositif selon la revendication 9, caractérisé en ce que le dispositif d'arrêt de la bobine (2) est constitué par le boîtier de cette bobine, lequel comporte deux parois latérales (7) parallèles assemblées par des barrettes transversales (8) réparties à la périphérie de la bobine (2) et agencées pour servir de butée d'arrêt pour le cliquet (60).

14. Dispositif selon la revendication 9, caractérisé en ce que l'élément de rappel comporte un ressort (65) excentré par rapport au doigt de retenue (63) et dont les extrémités sont reliées au moyeu mobile (53) et à la partie arrière du cliquet (60), ce ressort étant agencé pour équilibrer ladite position passive en fonctionnement normal et pour activer ladite position active en cas d'anomalie.

15. Dispositif selon la revendication 1, caractérisé en ce qu'il comporte un dispositif de déverrouillage (70) prévu sur au moins une des extrémités de l'axe fixe (1) et agencé pour autoriser le déroulement manuel du rideau (4) après l'actionnement du dispositif de verrouillage (20,50).

16. Dispositif selon la revendication 15, caractérisé en ce que le dispositif de déverrouillage (70) comporte au moins un manchon (71) de section non circulaire, monté à l'extrémité de l'axe fixe (1) et au moins un support (72) monté dans le bâti dormant portant ledit dispositif de fermeture, ce support comportant deux logements (73,74) placés côte à côte, ouverts vers le haut et communiquant entre eux, un premier logement (73) de section complémentaire à celle du manchon (71) correspondant à la position normale de l'axe fixe (1) en fonctionnement, et un second logement (74) de section circulaire correspondant à la position déverrouillée de l'axe fixe (1).

17. Dispositif selon la revendication 16, caractérisé en ce que le dispositif de déverrouillage (70) comporte un organe de fermeture (75) desdits logements (73,74), cet organe étant démontable et agencé pour permettre le dégagement complet de l'axe fixe (1).

## Patentansprüche

1. Aufrollbare Verschlusseinrichtung (10) bestehend aus einem Vorhang (4), welcher nebeneinanderliegende Stäbe (5), eine feste Achse (1) deren Enden in eine Türzarge montiert sind, mindestens eine mit mindestens einer Ausgleich-Wickelfeder (3) ausgestattete Trommel (2) beträgt, wobei das äussere Ende dieser Feder (3) fest mit der besagten Trommel verbunden ist, wobei diese Trommel auf die feste Achse montiert ist und mit mindestens einem oberen Stab (5) des besagten Vorhangs (4), welcher sich auf dieser Trommel aufrollt, fest verbunden ist, wobei diese Verschlusseinrichtung eine mechanische Verriegelungseinrichtung (20, 50) beträgt, die angeordnet ist, um den Absturz des Vorhangs (4) im Falle des Bruchs der Ausgleichfeder (3) oder der Befestigung dieser Feder aufzufangen, dadurch gekennzeichnet, dass die Verriegelungseinrichtung (20, 50) zwischen der festen Achse (1) und der Ausgleichfeder (3) angeordnet ist, wobei das innere Ende der Feder (3) fest mit dieser Verriegelungseinrichtung (20, 50) verbunden ist, welche angeordnet ist um die Trommel (2) im Fall des Bruchs der Ausgleichfeder, nach einer bestimmten Winkelbewegung a zwischen der Verriegelungseinrichtung (20, 50) und der festen Achse (1) formschlüssig mit der festen Achse (1) zu verbinden, wobei diese Bewegung durch ein zwischen der besagten Verriegelungseinrichtung (20, 50) und der besagten festen Achse (1) angeordnetes Rückholelement (35, 65) kontrolliert wird.

2. Einrichtung gemäß Anforderung 1, dadurch gekennzeichnet, dass die Verriegelungseinrichtung (20) ausserhalb von der Trommel (2) vorgesehen ist und eine zylindrische Hülse (21) beträgt, die koaxial mit der festen Achse (1) angebracht ist, und die angeordnet ist, um sich in Bezug auf die besagte Achse um einen festgelegten Winkelbereich bewegen zu können, der merklich gleich Winkel α ist, wobei diese Hülse (21) ausgelegt ist, um die Trommel (2) zu tragen, wobei das innere Ende der Wickelfeder (3) fest mit der Hülse (21) verbunden ist, und dadurch, dass die besagte Hülse (21) ein bewegliches Verriegelungselement (30) beträgt, das angeordnet ist, um mit einer mit der besagten Trommel (2) fest verbundenen Sperreinrichtung (40) zusammenzuarbeiten.

3. Einrichtung gemäß Anforderung 2, dadurch gekennzeichnet, dass die Verriegelungseinrichtung (20) ein Antriebselement (33) des besagten Verriegelungselements (30) aufweist, wobei dieses Antriebselement an einem fest mit der besagten Achse (1) verbundenen Verbindungsstück (38) befestigt ist, und dadurch, dass das Verbindungsstück (38) durch das besagte Rückholelement (35) mit der Hülse (21) verbunden ist.

4. Einrichtung gemäß Anforderung 3, dadurch gekennzeichnet, dass das bewegliche Verriegelungselement (30) durch eine fest mit der besagten Hülse (21) verbundenen Scheibe (27) getragen wird, und dadurch, dass das Verriegelungselement (30) und die Scheibe (27) mindestens zum Teil übereinander liegen und mit dem besagten Antriebselement (33) mittels in dem Verriegelungselement (30) bzw. in der Scheibe (27) angeordneter Öffnungen (30', 32) in Verbindung stehen.

5. Einrichtung gemäß Anforderung 4, dadurch gekennzeichnet, dass die in der Scheibe (27) vorgesehene Öffnung (32) eine auf der festen Achse (1) zentrierte Kreisbogenform aufweist und sich auf einem dem besagten Winkel α merklich gleichen Winkelbereich ausstreckt, in welchem sich das besagte Antriebselement (33) bewegt, das das Verriegelungselement (30) zwischen zwei stabilen Winkellagen antreibt, eine passive Lage in welcher das Verriegelungselement (30) nicht in die Sperreinrichtung (40) greift und die Drehung der Trommel und den Antrieb des Vorhangs (4) der Verschlusseinrichtung erlaubt, und eine aktive Lage in welcher das Verriegelungselement (30) in die Sperreinrichtung (40) greift und die Trommel (2) und den besagten Vorhang (4) festhält.

6. Einrichtung gemäß Anforderung 2, dadurch gekennzeichnet, dass das Verriegelungselement eine Sperrklinke (30) beträgt, und die Sperreinrichtung ein Sperrad (40) beträgt.

7. Einrichtung gemäß Anforderung 2, dadurch gekennzeichnet, dass das Rückholelement eine in Bezug auf den besagten Antriebsfinger (33) exzentrisch angebrachte Feder (35) aufweist, deren Enden mit der Scheibe (27) und dem Verbindungsstück (38) verbunden sind, wobei diese Feder angeordnet ist um die besagte passive Lage im Normalbetrieb auszugleichen und um die besagte aktive Lage im Falle einer Störung zu aktivieren.

8. Einrichtung gemäß Anforderung 1, dadurch gekennzeichnet, dass die Verriegelungseinrichtung (50) innerhalb der Trommel (2) vorgesehen ist und eine Zentralnabe (51) beträgt, die zum Teil die feste Achse (1) umgibt, wobei diese Nabe aus zwei Teilen besteht, ein erster, feste Nabe (52) benannter fester, mit der festen Achse (1) fest verbundener Teil, und ein zweiter, bewegliche Nabe (53) benannter beweglicher, fest mit dem inneren Ende der Ausgleichfeder (3) verbundener Teil, wobei die bewegliche Nabe (53) angeordnet ist, um sich in Bezug auf die feste Nabe (52) um einen Winkelbereich bewegen zu können, der Winkel α merklich gleich ist, wobei eine der Naben ein bewegliches Verriegelungselement (60) trägt, welches angeordnet ist, um mit einer fest mit der Trommel (2) verbundenen Sperreinrichtung (8) zusammenzuarbeiten

9. Einrichtung gemäß Anforderung 8, dadurch gekennzeichnet, daß das bewegliche Verriegelungselement aus einer Sperrklinke (60) besteht, die um eine Achse A drehend auf einer Seite der festen Nabe (52) angebracht ist, wobei die Achse A parallel zur festen Achse (1) liegt, wobei diese Sperrklinke angeordnet ist, um sich über die feste Nabe hinaus auszustrecken, wobei der Vorderteil der Sperrklinke zur Zusammenarbeit mit der Sperreinrichtung (8) der Trommel bestimmt ist und der Hinterteil der Sperrklinke mit dem Rückholelement (65) verbunden ist.

10. Einrichtung gemäß Anforderung 9, dadurch gekennzeichnet, daß die Verriegelungseinrichtung (50) einen Rückhaltefinger (63) für die Sperrklinke (60) aufweist, wobei dieser Rückhaltefinger auf der beweglichen Nabe (53) vorgesehen ist und angeordnet ist, um in eine in dem Vorderteil der Sperrklinke (60) vorgesehene entsprechende Aufnahme (64) zu fallen, wobei der Hinterteil der Sperrklinke durch das besagte Rückholelement (65) mit der beweglichen Nabe (53) verbunden ist.

11. Einrichtung gemäß Anforderung 10, dadurch gekennzeichnet, daß die bewegliche Nabe (53) von der festen Nabe (52) um ein Winkel α merklich gleiches Winkelspiel entfernt liegt, wodurch es zwei stabile Lagen der beweglichen Nabe bestimmt, eine passive Lage in welcher die Sperrklinke (60) durch den Rückhaltefinger (63) festgehalten wird und die Drehung der Trommel (2) und den Antrieb des Vorhangs (4) erlaubt, und eine aktive Lage in welcher die Sperrklinke (60) durch den Rückhaltefinger (63) befreit wird, durch das Rückholelement (65) gedreht wird und in die Sperreinrichtung (8) der Trommel greift, und die Trommel (2) und den Vorhang (4) festhält.

12. Einrichtung gemäß Anforderung 8, dadurch gekennzeichnet, daß die feste Nabe (52) und die bewegliche Nabe (53) auf ihren Seiten gegenüberliegende komplementare Formen (52', 53') aufweisen, die angeordnet sind um die Drehung der beweglichen Nabe (53) in Bezug auf die feste Nabe (52) zu führen.

13. Einrichtung gemäß Anforderung 9, dadurch gekennzeichnet, dass die Sperreinrichtung der Trommel (2) aus dem Gehäuse dieser Trommel besteht, welches zwei parallele Seitenwände (7) beträgt, die mittels auf dem Umfang dieser Trommel (2) verteilter quer angebrachter Bügel (8) zusammengehalten werden, und die angeordnet sind, um als Anschläge für die Sperrklinke (60) zu dienen.

14. Einrichtung gemäß Anforderung 9, dadurch gekennzeichnet, dass das Rückholelement eine in Bezug auf den Rückhaltefinger (63) exzentrisch angebrachte Feder (65) aufweist, deren Enden mit der beweglichen Nabe (53) und dem Hinterteil der Sperrklinke (60) verbunden sind, wobei diese Feder angeordnet ist, um die besagte passive Lage im Normalbetrieb auszugleichen und um die besagte aktive Lage im Falle einer Störung zu aktivieren.

15. Einrichtung gemäß Anforderung 1, dadurch gekennzeichnet, dass sie eine mindestens an einem Ende der festen Achse (1) vorgesehene Entriegelungseinrichtung (70) beträgt, welche angeordnet ist, um das manuelle Abrollen des Vorhangs (4) nach Betätigung der Verriegelungseinrichtung (20, 50) zu ermöglichen.

16. Einrichtung gemäß Anforderung 15, dadurch gekennzeichnet, dass die Entriegelungseinrichtung (70) mindestens eine am Ende der festen Achse (1) montierte Muffe (71) mit einem nicht-kreisförmigen Querschnitt und mindestens einen in der die besagte Verschlusseinrichtung tragenden Türzarge montierten Träger (72) beträgt, wobei dieser Träger zwei nach oben offene und in Verbindung stehende Aufnahmen (73, 74) aufweist, eine erste Aufnahme (73) mit einem dem der Muffe (71) entsprechenden Querschnitt, die der normalen Betriebsposition der festen Achse (1) entspricht, und eine zweite Aufnahme (74), mit einem kreisförmigen Querschnitt, die der entriegelten Position der festen Achse (1) entspricht.

17. Einrichtung gemäß Anforderung 16, dadurch gekennzeichnet, dass die Entriegelungseinrichtung (70) ein Verschlussorgan (75) für die besagten Aufnahmen (73, 74) beträgt, wobei dieses Organ abmontiert werden kann und angeordnet ist, um das komplette Freisetzen der festen Achse (1) zu ermöglichen.

## Claims

1. Winding closing device (10) comprising a curtain (4) comprised of five juxtaposed blades (5), a fixed shaft (1) the ends of which are mounted in a door or window jamb, at least one coil (2) provided with at least one spiral discharging spring (3) the exterior end of which is connected securely to said coil, this coil being mounted on the fixed shaft and being securely fixed to at least one upper blade (5) of said curtain (4) which it winds around, this closing device comprising a mechanical locking device (20, 50) designed to stop the curtain (4) falling in the event of the discharging spring (3) or this spring's fixing device fracturing, characterised in that the locking device (20, 50) is located between the fixed shaft (1) and the discharging spring (3), the interior end of the spring (3) being securely fixed to the locking device (20, 50), which is designed to positively connect the coil (2) to the fixed shaft (1), in the event of the discharging spring fracturing, after an angular displacement ∝ defined between the locking device (20, 50) and the fixed shaft (1), this displacement being controlled by a return movement element (35, 65) mounted between said locking device (20, 50) and said fixed shaft (1).

2. Device according to claim 1, characterised in that the locking device (20) is provided outside the coil (2) and comprises a cylindrical sleeve (21) which is coaxial to the fixed shaft (1) and designed to be able to move in relation to said shaft over an angular sector which is defined and substantially equal to the angle ∝, this sleeve (21) being designed to bear the coil (2), the interior end of the spiral spring (3) being securely fixed to the sleeve (21) and in that said sleeve (21) bears a mobile blocking element (30) designed to co-operate with the stopping device (40) securely fixed to said coil (2).

3. Device according to claim 2, characterised in that the locking device (20) comprises an element for driving (33) said blocking element (30), this drive element being fixed to a linking piece (38) securely fixed to said fixed shaft (1) and in that said linking piece (38) is connected to the sleeve (21) by said return movement element (35).

4. Device according to claim 3, characterised in that the mobile blocking element (30) is borne by a disk (27) securely fixed to said sleeve (21) and in that the blocking element (30) and the disk (27) are superposed at least partially and communicate with said drive element (33) through openings (30', 32) arranged respectively in the blocking element (30) and the disk (27).

5. Device according to claim 4, characterised in that the opening (32) provided in the disk (27) presents an arc of a circle shape centred on the fixed shaft (1) and extends over an angular sector substantially equal to said angle ∝ in which said drive element (33) moves, driving with it the blocking element (30) between two steady angular positions, a passive position in which the blocking element (30) is not in attack with the stopping device (40) and allows the coil to rotate and the closing device curtain to be driven, and an active position in which the blocking element (30) is in attack with the closing device (40) and immobilises the coil (2) of said curtain (4).

6. Device according to claim 2, characterised in that the blocking element comprises a pawl (30) and the stopping device comprises a ratchet wheel (40).

7. Device according to claim 2, characterised in that the return movement element comprises a spring (35) which is out of centre in relation to the drive finger (33) and whose ends are connected to the disk (27) and to the linking piece (38), this spring being designed to balance said passive position when operating normally and to activate said active position in the case of an anomaly.

8. Device according to claim 1, characterised in that the locking device (50) is provided inside the coil (2) and comprises a central hub (51) partially surrounding the fixed shaft (1), the hub being made up of two parts, a first fixed part called the fixed hub (52) securely fixed to the fixed shaft (1) and a second mobile part called mobile hub (53) securely fixed to the interior end of the discharging spring (3), the mobile hub (53) being designed to be able to move in relation to the fixed hub (52) with an angular sector substantially equal to the angle ∝, one of the hubs bearing a mobile blocking element (60) designed to co-operate with a stopping device (8) securely fixed to the coil (2).

9. Device according to claim 8, characterised in that the mobile blocking element is made up of a pawl (60) mounted to pivot round an axis A on one side of the fixed hub (52), the A-axis being parallel to the fixed shaft (1), this pawl being designed to extend beyond the fixed hub, the front of the pawl being designed to co-operate with the device (8) for stopping the coil and the rear of the pawl being connected to the return movement element (65).

10. Device according to claim 9, characterised in that the locking device (50) comprises a finger (63) for retaining the pawl (60), this retaining finger being provided on the mobile hub (53) and designed to engage a corresponding housing (64) provided in the front of the pawl (60), the rear of the pawl being connected to the mobile hub (53) by said return movement element (65).

11. Device according to claim 10, characterised in that the mobile hub (53) is separated from the fixed hub (52) by an angular clearance substantially equal to the angle ∝ defining two steady positions of the mobile hub, a passive position in which the pawl (60) is held by the retaining finger (63), allowing the coil (2) to rotate and the curtain (4) to move, and an active position in which the pawl (60) is released from the retaining finger (63), is pivoted by the return movement element (65) and engages the device (8) for stopping the coil, immobilising the coil (2) and the curtain (4).

12. Device according to claim 8, characterised in that the fixed hub (52) and mobile hub (53) have complementary forms (52', 53') on their opposite sides designed to guide the mobile hub (53) in rotation in relation to the fixed hub (52).

13. Device according to claim 9, characterised in that the device for stopping the coil (2) is made up of this coil's box which has two parallel side walls (7) assembled by means of transversal small bars (8) spread out at the periphery of the coil (2) and designed to be used as a crash stop for the pawl (60).

14. Device according to claim 9, characterised in that the return movement element comprises a spring (65) which is out of centre in relation to the retaining finger (63) and whose ends are connected to the mobile hub (53) and to the rear of the pawl (60), this spring being designed to balance said passive position in normal operating mode and to activate said active position in the event of an anomaly.

15. Device according to claim 1, characterised in that it comprises an unlocking device (70) provided on at least one of the ends of the fixed shaft (1) and designed to allow the curtain (4) to be unwound manually after activating the locking device (20, 50).

16. Device according to claim 15, characterised in that the unlocking device (70) comprises at least one sleeve (71) with a non-circular section, mounted at the end of the fixed shaft (1) and at least one support (72) mounted in the door or window jamb bearing said closing device, this support comprising two housings (73, 74) located side by side, opening upwards and communicating with each other, a first housing (73) with a section which matches that of the sleeve (71) corresponding to the normal position of the fixed shaft (1) when operating, and a second housing (74) with a circular section corresponding to the unlocked position of the fixed shaft (1).

17. Device according to claim 16, characterised in that the unlocking device (70) comprises a device (75) for closing said housings (73, 74), this device being removable and designed to allow the fixed shaft (1) to be fully released.
